# EUROPÄISCHE PATENTSCHRIFT

(11) **EP 2 112 088 B1**
(45) Veröffentlichungstag und Bekanntmachung des Hinweises auf die Patenterteilung: **25.04.2012**
(21) Anmeldenummer: 09155310.7
(22) Anmeldetag: 17.03.2009
(51) Int. Cl.: B65D 71/00, B65D 71/02, B65D 71/50

(54) **Großgebinde-Palette**
Pallet for multiple bundles.
Palette regroupant plusieurs faisceaux.

(30) Priorität: 22.04.2008 DE 202008005594 U
(43) Veröffentlichungstag der Anmeldung: 28.10.2009
(73) Patentinhaber: Krones AG, 93073 Neutraubling (DE)
(72) Erfinder: Huber, Wolfgang, 85567 Grafing (DE)
(74) Vertreter: Benninger, Johannes

(56) Entgegenhaltungen:
- EP-A- 0 354 083
- EP-A- 0 844 192
- WO-A-94/01342
- FR-A- 2 254 208
- US-A- 4 828 110
- US-A1- 2007 141 207

## Beschreibung

Die vorliegende Erfindung betrifft eine Großgebinde- Palette mit den Merkmalen des Oberbegriffs des Anspruchs 1.

Die Anmeldung beschäftigt sich mit der Verpackung von gefüllten und verschlossenen Flüssigkeitsbehältnissen, insbesondere mit gefüllten Kunststoffflaschen. Kommerziell erhältlich sind Gebinde aus Kunststoffflaschen, bei denen meist sechs Flaschen gleicher Größe und Form zu einer Verpackungseinheit mit einer rechteckigen Grundfläche zusammengefasst und mit einer Schrumpffolie verpackt sind.

In der Patentliteratur sind weitere platzsparende Anordnungen von Flaschen o.ä. Behältnissen bekannt, die sich in der Praxis jedoch nicht durchgesetzt haben.

DE 2019948 A1 beschreibt eine Verpackungseinheit, bei der eine Mehrzahl von mindestens sieben Flaschen zusammengefasst sind. Die Verpackung von vier oder sechs Flaschen wird hierbei als ungünstig beschrieben. Als günstigste Verpackungseinheit wird hierbei die Einheit bestehend aus sieben Flaschen beschrieben, wobei sechs Flaschen so um eine mittlere Flasche herum angeordnet werden, dass ein Gebinde mit einem regelmäßigen Sechseck als Grundfläche entsteht. Die so angeordneten Flaschen werden mittels einer Folie aus thermoplastischem Kunststoff, insbesondere einer Schrumpffolie unter unmittelbarer Berührung der zylindrischen Wandungen der Flaschen zusammen gehalten.

EP 0278723 B1 beschreibt eine Anordnung bestehend aus drei Reihen von angrenzend versetzten, verpackten Gegenständen, wobei die Gegenstände untereinander bzw. zwischen der mittleren Gruppe und den beidseitigen Nebengruppen durch Haftmittel gehalten werden. Das bevorzugte Ausführungsbeispiel zeigt eine Anordnung von insgesamt sieben Flaschen oder Dosen in drei Reihen, wobei die mittlere Gruppe drei Flaschen oder Dosen umfasst, die an jeder Seite von einer Nebengruppe umfassend zwei Flaschen oder Dosen flankiert wird, so dass eine Verpackungseinheit mit einer sechseckigen Grundfläche entsteht.

Gebinde aus sieben Flaschen weisen eine geringe Grundfläche auf. Problematisch ist allerdings, dass beim Stapeln auf einer herkömmlichen Palette an den Seiten relativ viel Platz an den Rändern verschenkt wird, der frei bleiben muss, da ansonsten die am Palettenrand angeordneten Gebinde überhängen und von der Palette fallen würden.

DE 2604729 C2 zeigt eine Maschine zum Anbringen einer Banderole um eine Flaschenanordnung, bei der die Flaschen in herkömmlich bekannter Weise in parallel angeordneten Reihen als Verpackungseinheit mit einem rechteckigen oder quadratischen Grundriss zusammengefasst sind.

Die Verpackung von Flüssigkeitsbehälter mittels Schrumpffolie zu Gebinden ist verhältnismäßig teuer. Dies kommt zum einen daher, dass die Schrumpffolie in einem speziellen Verfahren vorgestreckt werden muss und zum anderen muss die Folie, nachdem sie um das Gebinde herumgeschlagen wurde in einem Schrumpftunnel o.ä. erwärmt werden, damit sie schrumpft und die Flaschen des Gebindes fest umschließt. Weiterhin ist bei dieser Verpackung der Materialaufwand an Verpackungsfolie ziemlich hoch.

Eine andere Möglichkeit zur Verpackung von zylindrischen Behältnissen ist beispielsweise in DE 8515888 U1 beschrieben. Dieses Dokument zeigt eine Mehrstückverpackung aus mindestens zwei hintereinander angeordneten, vorzugsweise runden Behältern, die im unteren Bereich durch einen banderolenartigen Streifen miteinander verbunden sind. Werden mehr als zwei nebeneinander angeordnete Behälter zusammen verpackt, ist es vorteilhaft, wenn die Behälter untereinander durch ein Klebmittel verbunden werden.

WO 2007147606 A2 beschreibt eine Anordnung von Kunststoffflaschen, die um unteren Bereich durch eine Banderole umfasst werden und im oberen Bereich durch einen Flaschenträger zusammen gehalten werden.

Bei den als Alternative zur Schrumpfverpackung aufgezeigten Banderolen wird in beiden Dokumenten gezeigt, dass weitere Befestigungsmittel für den sicheren Halt der Flaschen bzw. Behältnisse notwendig sind. Im Falle von DE 8515888 U1 sind beispielsweise zusätzliche Klebmittel beschrieben, während in WO 2007147606 A2 ein zusätzlicher spezieller Flaschenträger Verwendung findet.

EP 0354083 A zeigt allgemein den Stand der Technik für die Palettierung von Gebinden. Insbesondere beschreibt dieses Dokument ein Verfahren zum Palettieren von Gebinden und / oder Artikeln.

US 4828110 A beschreibt die Anordnung von zylindrischen Artikeln in Gebinden, wobei die zylindrischen Artikel durch Haltebänder umreift und zusammengefasst sind.

US2007/0141207 A1 beschreibt ebenfalls eine Anordnung von zylindrischen Artikeln in Gebinden, die vorzugsweise ebenfalls durch horizontal angeordnete Haltebanderolen o.ä. zusammengehalten werden und die teilweise einen zusätzlichen, auf der Oberseite der Gebinde angeordneten, Tragegriff umfassen.

EP 844192 A zeigt eine Verpackung, die es ermöglicht, miteinander zusammen gefasste Artikel zu tragen. Hierbei ist ein Klebeband um die Artikel / Flaschen herum angeordnet, so dass eine Gruppe gebildet wird. Insbesondere beschreibt das Dokument das Verfahren, um die Artikeln mit dem Klebeband zusammen zu fassen.

Die Aufgabe der vorliegenden Erfindung besteht darin, eine Großgebinde-Palette aus Gebindelagen von Gebinden aus Flüssigkeitsbehältern herzustellen, wobei mit wenig Verpackungsmaterial eine stabile Verpackungseinheit gebildet wird.

Die Ziele der Erfindung werden mit den Gegenstand des unabhängigen Anspruchs erreicht. Merkmale vorteilhafter Weiterbildungen der Erfindung ergeben sich aus den jeweiligen abhängigen Ansprüchen.

Die Erfindung bezieht sich auf die Anordnung von so genannten diagonalen Gebinde auf einer Großgebinde-Palette. Eine solche Palette umfasst wenigstens zwei übereinander angeordnete Gebindelagen, wobei eine Gebindelage aus mindestens zwei Reihen der im weiteren beschriebenen diagonalen Gebinde gebildet wird. Die Anordnung der Flüssigkeitsbehälter innerhalb einer Gebindelage aus diagonalen Gebinden beschreibt ein hexagonales Close-Pack.

Zwischen die Gebindelagen kann eine Zwischenlage oder Zwischenschicht angeordnet werden. Die Zwischenlage kann beispielsweise aus Papier, Karton, Kunststoff, Folie oder einem anderen Material bestehen. Die mindestens zwei Gebindelagen und gegebenenfalls eine Zwischenlage können zum besseren Transport und zur verbesserten Stabilität auf einer Kunststoff- oder Holzpalette o.ä. angeordnet sein. Um die zwei Gebindelagen und gegebenenfalls eine Zwischenlage herum kann zum Schutz, zur Verbesserung des Zusammenhalts und / oder als Transportsicherung eine Umverpackung angebracht werden. Dies kann beispielsweise eine Schrumpffolie, insbesondere eine Schrumpfhaube sein.

Eine solche Großgebinde-Palette weist mehrere Vorteile auf. Durch die Anordnung der diagonalen Gebinde auf der Palette wird die Palettenstabilität erhöht, da sich die Behälter in einer fertigen Gebindelage gegenseitig abstützen. Weiterhin können mehr Gebinde und somit mehr Flüssigkeitsbehälter auf einer Palette angeordnet werden.

Beispielsweise können auf einer so genannten Düsseldorfer Palette zehn herkömmliche, so genannte lineare Sechser-Verpackungen mit rechteckiger Grundfläche angeordnet werden, so dass sich insgesamt sechzig Flüssigkeitsbehälter in einer Gebindelage befinden. Auf derselben Palette können stattdessen zwölf diagonale Sechser-Gebinde angeordnet werden, so dass sich in einer Gebindelage insgesamt zweiundsiebzig Flüssigkeitsbehälter befinden. Dies entspricht einem Plus von zwanzig Prozent (20%) an Flüssigkeitsbehältern, die mehr transportiert werden können.

Die auf der Großpalette zusammengefassten Gebinde besteht aus mehreren Flüssigkeitsbehältern, die mit mindestens einem Halteelement zusammengefasst werden. In dem Gebinde werden mindestens vier Flüssigkeitsbehälter in mindestens zwei Reihen angeordnet. Jede der mindestens zwei Reihen weist dieselbe Anzahl an Flüssigkeitsbehältern auf. Die mindestens zwei Reihen werden so nebeneinander angeordnet, dass die Grundfläche des Gebindes ein Parallelogramm beschreibt. Das Gebinde wird auch als diagonales Gebinde bzw. diagonale Verpackungsanordnung bezeichnet.

Gemäß einer bevorzugten Ausführungsform enthält ein Gebinde 2n insbesondere gefüllte und verschlossene Flüssigkeitsbehälter, wobei n≥2. Dabei handelt es sich vorzugsweise um Behältnisse mit einer zumindest abschnittsweisen zylindrischen Mantelfläche. Gemäß einer bevorzugten Ausführungsform weisen die Flüssigkeitsbehälter eine runde, ovale, sechseckige, achteckige o.ä. Grundfläche auf. Bei den Behältnissen handelt es sich vorzugsweise um zylindrische Flüssigkeitsbehälter, insbesondere um Flaschen aus Kunststoff.

Die 2n Flüssigkeitsbehälter werden durch mindestens ein Halteelement zusammengefasst. Es werden mindestens vier, vorzugsweise sechs, acht oder zwölf Flüssigkeitsbehälter zu einem Gebinde zusammengefasst.

Die Flüssigkeitsbehälter werden in mindestens zwei Reihen z angeordnet, d.h. z≥2, wobei jede Reihe y=2n/z Flüssigkeitsbehälter umfasst und y eine ganze Zahl ist. Die Reihen z von Flüssigkeitsbehältern werden dabei so angeordnet, dass die Grundfläche der Anordnung ein Parallelogramm mit abgerundeten Ecken beschreibt.

Das alle Flüssigkeitsbehälter im Gebinde umfassende Halteelement kann gemäß einer bevorzugten Ausführungsform eine Banderole sein. Diese Banderole kann bei einer zweireihigen Anordnung alle Flüssigkeitsbehälter berühren. Sind die Flüssigkeitsbehälter dagegen in mehr als zwei Reihen angeordnet, so werden die in der wenigstens einen mittleren Reihe und innerhalb dieser Reihe mittig angeordneten Flaschen nicht von der Banderole berührt.

Die Banderole besteht vorzugsweise aus Kunststoff und wird um die Flüssigkeitsbehälter gespannt, so dass diese nicht gegeneinander verrutschen können. Zur besseren Fixierung können zwischen Banderole und mindestens einem der Flüssigkeitsbehälter ein Haftmittel angeordnet werden, vorzugsweise handelt es sich hierbei um ein lösbares Haftmittel. Als Banderole kann beispielsweise auch ein Klebeband o.ä. Verwendung finden.

Gemäß einer weiteren Ausführungsform findet als Haltemittel eine Art Tablett Verwendung, auf dem die Flüssigkeitsbehälter angeordnet werden. Das Tablett weist eine als Parallelogramm ausgebildete Grundfläche und senkrecht dazu angeordnete Seitenwände auf. Die Seitenwände dienen der seitlichen Stabilisierung der Flüssigkeitsbehälter. Zur Verbesserung der Stabilität eines solchen Gebindes mit tablettartigem Haltemittel kann die Verwendung einer zusätzlichen, beispielsweise mittig angeordneten umspannenden Banderole ratsam sein.

Das tablettartige Haltemittel kann beispielsweise aus Pappe oder einem festen Karton bestehen, weiterhin kann es sich aber auch um ein Kunststoffformteil o.ä. handeln.

Das Gebinde bzw. die Verpackungseinheit kann weiterhin einen Tragegriff zum verbesserten Transport aufweisen. Gemäß einer bevorzugten Ausführungsform wird ein Klebeband direkt auf zwei Flüssigkeitsbehältern angebracht.

Der Tragegriff wird vorzugsweise so angeordnet, dass er die beiden äußeren Reihen mittig umgreift und mindestens an jeweils einem Flüssigkeitsbehälter der jeweiligen Reihe befestigt ist. Hierbei ist darauf zu achten, dass der Tragegriff so befestigt wird, dass die Unterstützung im Schwerpunkt des Gebindes liegt.

Bei einem Gebinde, das aus mindestens sechs Flaschen besteht, die in mindestens zwei Reihen angeordneten sind, wird der Tragegriff vorzugsweise jeweils auf einer außen liegenden Seite eines mittig angeordneten Flüssigkeitsbehälters jeder Reihe bei jeder außen liegenden Reihe angebracht.

Der Tragegriff kann auch aus einem nicht klebenden Kunststoffband o.ä. bestehen und mit einem Haftmittel an den Flüssigkeitsbehältern befestigt werden.

Für Werbe- bzw. Informationszwecke bzw. aus optischen Gründen können sowohl die Banderole als auch der Tragegriff farbig gestaltet, insbesondere bedruckt sein.

Eine beschriebene Verpackungseinheit mit einer Banderole als Haltemittel weist mehrere Vorteile gegenüber dem herkömmlich bekannten Sechser-Gebinde auf. Bei der hier beschriebenen diagonalen Anordnung ist eine Fixierung der Flüssigkeitsbehälter mittels einer fest umspannenden Banderole ausreichend. Durch die großen Kontaktflächen zwischen den einzelnen Flüssigkeitsbehältern haben diese einen guten Halt untereinander und nachdem sie mittels wenigstens einer Banderole fixiert worden sind, besteht keine Gefahr, dass die diagonal angeordnete Verpackungseinheit auseinander fällt. Bei herkömmlichen Gebinden mit einer rechteckigen Grundfläche wäre eine Fixierung mittels nur einer Banderole unzureichend. Aus diesem Grund werden herkömmlichen Gebinde mit einer Schrumpffolie komplett umhüllt. Insofern ergibt sich für die Herstellung der diagonalen Gebinde eine erhebliche Energieeinsparung, da kein Schrumpftunnel erforderlich ist. Zudem müssen für die Verpackung keine speziellen Schrumpffolien verwendet werden, die ebenfalls teurer in der Herstellung sind. Dies führt für den Betreiber einer solchen Anlage zu einer erheblichen Reduzierung der Verpackungskosten.

Die Herstellung eines diagonalen Gebindes erfolgt, indem zuerst 2n Flüssigkeitsbehältern bereitgestellt und in 2n/z Reihen aufgeteilt werden, wobei z≥2. Anschließend werden die 2n/z Reihen an Flüssigkeitsbehältern nebeneinander positioniert, so dass die Grundfläche der dabei entstehenden Anordnung ein Parallelogramm mit abgerundeten Ecken beschreibt. Durch Zusammenfassen mit einem Haltemittel, beispielsweise durch Umfassen mit einer Banderole oder durch anordnen der Flüssigkeitsbehälter auf einer Tablettartigen Unterlage mit einer Grundfläche in Form eines Parallelogramms, werden die Flüssigkeitsbehälter eng aneinander gepresst, so dass sie gegeneinander verspannt sind und nicht mehr verrutschen können. Weiter kann an dem diagonalen Gebinde ein Tragegriff zur Erleichterung des Transports durch den Endkunden angebracht werden.

Weitere Merkmale, Ziele und Vorteile der vorliegenden Erfindung gehen aus der nun folgenden detaillierten Beschreibung einer bevorzugten Ausführungsform der Erfindung hervor, die als nicht einschränkendes Beispiel dient und auf die beigefügten Zeichnungen Bezug nimmt. Gleiche Bauteile weisen dabei grundsätzlich gleiche Bezugszeichen auf und werden teilweise nicht mehrfach erläutert.
- Fig. 1a: zeigt eine perspektivische Darstellung eines diagonalen Gebindes aus sechs Flaschen mit einer mittig angeordneten Banderole;
- Fig. 1 b: zeigt eine perspektivische Darstellung eines diagonalen Gebindes aus sechs Flaschen mit einem tablettähnlichen Haltemittel;
- Fig. 1c: zeigt ein diagonales Gebinde aus sechs Flaschen von oben;
- Fig. 2a: zeigt eine perspektivische Darstellung eines diagonalen Gebindes aus acht Flaschen mit einer mittig angeordneten Banderole;
- Fig. 2b: zeigt eine perspektivische Darstellung eines diagonalen Gebindes aus acht Flaschen mit einem tablettähnlichen Haltemittel;
- Fig. 2c: zeigt ein diagonales-Gebinde aus acht Flaschen von oben;
- Fig. 3a: zeigt eine perspektivische Darstellung eines diagonalen Gebindes aus zwölf Flaschen mit einer mittig angeordneten Banderole;
- Fig. 3b: zeigt eine perspektivische Darstellung eines diagonalen Gebindes aus zwölf Flaschen mit einem tablettähnlichen Haltemittel;
- Fig. 3c: zeigt ein diagonales Gebinde aus zwölf Flaschen von oben;
- Fig. 4a/b/c: zeigen die Anordnung von aus dem Stand der Technik bekannten herkömmlichen Sechser-Gebinden auf einer normierten Düsseldorfer Palette;
- Fig. 5a: zeigt ein diagonales Sechser-Gebinde;
- Fig. 5b: zeigt die Anordnung eines diagonalen Sechser-Gebindes auf einer normierten Düsseldorfer Palette;
- Fig. 6a: zeigt ein diagonales Achter-Gebinde und
- Fig. 6b: zeigt die Anordnung eines diagonalen Achter-Gebindes auf einer normierten Düsseldorfer Palette.

Ein Gebinde 10 aus sechs diagonal in zwei Reihen angeordneten Flaschen ist in den Figuren 1a bis 1c dargestellt.

Figur 1 a/b/c zeigen jeweils ein Gebinde 10 aus sechs in zwei Reihen angeordneten Flaschen 20, 21. Hierbei handelt es sich vorzugsweise um befüllte, verschlossene Kunststoff- Getränkeflaschen. Eine Flaschenreihe besteht aus jeweils drei nebeneinander angeordneten Flaschen 20. Die zweite Reihe ist so angeordnet, dass die Flaschen 20 der zweiten Reihe jeweils in die Vertiefung, die durch zwei benachbarte Flaschen 20 der ersten Reihe gebildet wird, hineinragen. Jeweils eine Randflasche 21 jeder Reihe hat bei dieser diagonalen Anordnung allerdings nur Kontakt zu einer Flasche 20 der jeweils anderen Flaschenreihe.

Das Gebinde 10 umfasst weiterhin ein Haltemittel, dass die Flaschen in der diagonalen Anordnung zusammenhält. Fig. 1a zeigt die Verwendung einer mittig angeordneten Banderole 22. Die Banderole 22 kann aber auch im unteren oder oberen Bereich angeordnet sein. Durch die diagonale Anordnung der Flaschen 20, 21 und mittels der gespannten Banderole 22 hält das Gebinde 10 fest zusammen, und zwar so fest, dass die Flaschen 20, 21 gegeneinander nicht mehr verrutschen. Die Banderole 22 kann zusätzlich durch ein Haftmittel unverrutschbar mit zumindest einer Flasche 20, 21 verbunden sein.

Fig. 1b zeigt die Verwendung eines tablettähnlichen Haltemittels 23. Die Grundform dieses Haltetabletts 23 ist ein Parallelogramm. Zur besseren Stabilisierung eines Gebindes 10 mit Haltetablett kann es ratsam sein, die Flüssigkeitsbehälter 20, 21 zusätzlich mit einer Banderole 22 zu umspannen.

Fig. 1c zeigt ein Gebinde 10 von oben. Hierbei ist die Befestigung eines Trage- bzw. Haltegriffs 24 verdeutlicht, der dem Transport des Gebindes, insbesondere dem Transport durch den Endverbraucher dient. Der Haltegriff 24 kann beispielsweise an den mittleren Flaschen 20 jeder Flaschenreihe mit einem Haftmittel befestigt werden. Gemäß einer weiteren Ausführungsform wird als Halte- bzw. Tragegriff 24 ein Klebestreifen verwendet, der mit seiner Klebefläche an wenigstens zwei Flaschen 20 befestigt wird.

Figuren 2a/b/c zeigen ebenfalls ein zweireihiges Gebinde 12, bei dem jedoch vier Flaschen 20, 21 pro Reihe nebeneinander angeordnet sind. Durch die verschobene Anordnung entsteht ein diagonales Achter-Gebinde 12, das ebenfalls mittels einer Banderole 22 (Fig. 2a) oder einem Haltetablett (Fig. 2b) zusammengehalten wird. Eine bevorzugte Ausführungsform zur Anbringung des Haltegriffs 24 ist in Figur 2c dargestellt. Der Haltegriff 24 kann aber auch anderweitig, insbesondere an anderen Flaschen 20 angebracht werden.
Figuren 3a/b/c zeigen ein Zwölfer-Gebinde 14, bei dem jeweils vier Flaschen 20, 21 pro Reihe in drei diagonalen Reihen angeordnet sind.

Figuren 4a/b/c zeigen eine Anordnung 30 von gemäß dem Stand der Technik bekannten Sechserverpackungen bzw. Sechser-Gebinden 8 mit einem rechteckigen Grundriss (vgl. Fig. 4a) auf einer so genannten Düsseldorfer Palette 31 (vgl. Fig. 4b/c). Zwischen den einzelnen Gebindelagen 32 kann eine Zwischenlage 40 angeordnet sein. Es können insgesamt zehn solcher Sechser-Gebinde 8, d.h. insgesamt sechzig Flaschen 20, innerhalb einer Gebindelage 32 verpackt werden.

Figuren 5b zeigt die Anordnung einer Gebindelage 32 von diagonalen Sechser-Gebinden 10 (Fig. 5a). Es können zwölf diagonale Sechser- Gebinde 10 auf einer Düsseldorfer Palette angeordnet werden. Dies entspricht einem Flaschenvolumen von zweiundsiebzig Flaschen pro Gebindelage 32. Somit können auf einer Palette innerhalb einer Gebindelage 32 zwanzig Prozent mehr Flaschen 20, 21 im Vergleich zur herkömmlichen Anordnung 30 herkömmlicher Gebinde 8 (vgl. Fig. 4a/b/c) transportiert bzw. gelagert werden. Dies bewirkt eine merkliche Verringerung der Transport- und Lagerungskosten.

Figur 6b zeigt die Anordnung einer Gebindelage 34 von diagonalen Achter-Gebinden 12 (vgl. Fig. 6a). Es können bis zu zehn diagonale Achter-Gebinde 12 auf einer Düsseldorfer Palette angeordnet werden. Dies entspricht einem Flaschenvolumen von achtzig Flaschen pro Gebindelage 34. Somit können auf einer Palette innerhalb einer Gebindelage 34 dreiunddreißig Prozent mehr Flaschen 20, 21 transportiert bzw. gelagert werden als bei einer herkömmlichen Anordnung 30 herkömmlicher Gebinde 8 (vgl. Fig. 4a/b/c).

Die Erfindung ist nicht auf die vorstehenden Ausführungsbeispiele beschränkt. Vielmehr ist eine Vielzahl von Varianten und Abwandlungen denkbar, die von dem erfindungsgemäßen Gedanken Gebrauch machen und deshalb ebenfalls in den Schutzbereich fallen.

## Patentansprüche

1. Großgebinde-Palette umfassend wenigstens zwei aus mehreren Gebinden bestehende, übereinander angeordneten Gebindelagen (34, 36), wobei jede Gebindelage (34, 36) aus wenigstens zwei nebeneinander angeordneten Reihen an Gebinden (10, 12, 14) besteht, wobei in einem Gebinde (10, 12, 14) mindestens vier Flüssigkeitsbehälter (20) in mindestens zwei Reihen angeordnet sind, wobei jede Reihe die gleiche Anzahl von Flüssigkeitsbehältern (20) aufweist **dadurch gekennzeichnet, dass** die Grundfläche des Gebindes ein Parallelogramm mit zwei spitzen Winkeln beschreibt, wobei die Gebinde auf der Großgebinde-Palette derart angeordnet sind, dass die Anordnung der Flüssigkeitsbehälter (20) innerhalb einer Gebindelage (34, 36) ein hexagonales Close-Pack beschreibt, wobei sich die Flüssigkeitsbehälter (20) gegenseitig abstützen.

2. Großgebinde-Palette (34, 36) nach Anspruch 1, wobei zwischen jeweils zwei Gebindelagen (34, 36) jeweils eine Zwischenlage (40) integriert ist.

3. Großgebinde-Palette (34, 36) nach einem der Ansprüche 1 oder 2, wobei die Großgebinde-Palette (34, 36) mit einer weiteren Umverpackung zur Transportsicherung umhüllt ist.

## Claims

1. Large pack pallet comprising at least two stacked layers (34, 36), each layer consisting of several packs, whereby each layer of packs (34, 36) comprises at least two adjacent rows of packs (10, 12, 14), whereby at least four liquid containers (20) are arranged in each pack (10, 12, 14) in two rows, whereby each row in a pack (10, 12, 14) comprises the same number of liquid containers (20), **characterized in that** the base of each pack describes a parallelogram with two acute angles, whereby the packs are arranged on the large pack pallet in such a way, that the arrangement of the liquid containers (20) located within a layer of packs (34, 36) describes a hexagonal close- packing, the liquid container (20) supporting each other.

2. Large pack pallet (34, 36) according to claim 1, whereby an intermediate layer (40) is arranged between two layers of packs (34, 36).

3. Large pack pallet (34, 36) according to claim 1 or 2, whereby the large pack pallet (34, 36) is wrapped in a further packaging for transport security.

## Revendications

1. Palette pour gros packs comprenant au moins deux couches de packs (34, 36), disposées l'une au-dessus de l'autre, se composant d'une pluralité de packs, étant donné que chaque couche de packs (34, 36) se compose d'au moins deux rangées de packs (10, 12, 14) disposées l'une à côté de l'autre, étant donné que sont disposés dans un pack (10, 12, 14) au moins quatre récipients de liquide (20) en au moins deux rangées, étant donné que chaque rangée présente le même nombre de récipients de liquide (20), **caractérisée en ce que** la surface de base du pack décrit un parallélogramme avec deux angles aigus, étant donné que les packs sont disposés sur la palette pour gros packs de manière à ce que la disposition des récipients de liquide (20) au sein d'une couche de packs (34, 36) décrive un Close Pack hexagonal, étant donné que les récipients de liquide (20) s'appuient réciproquement l'un sur l'autre.

2. Palette pour gros packs (34, 36) selon la revendication 1, **étant donné que**, chaque fois entre deux couches de packs (34, 36), une couche intermédiaire (40) est intégrée.

3. Palette pour gros packs (34, 36) selon l'une quelconque des revendications 1 ou 2, **étant donné que** la palette pour gros packs (34, 36) est enveloppée avec un emballage supplémentaire à titre de protection de transport.
